# EUROPÄISCHE PATENTANMELDUNG

(11) **EP 1 134 326 A2**
(43) Veröffentlichungstag der Anmeldung: **19.09.2001**
(21) Anmeldenummer: 01106104.1
(22) Anmeldetag: 13.03.2001
(51) Int. Cl.: E04B 2/86

(54) **Bauelement zum Errichten von Bauwerksteilen**

(30) Priorität: 14.03.2000 DE 10012048
(71) Anmelder: Bäumler, Hans, 73340 Amstetten (DE)
(72) Erfinder: Bäumler, Hans, 73340 Amstetten (DE)
(74) Vertreter: Dziewior, Joachim, Dipl.-Phys. Dr.

(57) **Zusammenfassung**

Das Bauelement von blockförmiger Gestalt dient zum Errichten von Bauwerksteilen und besteht aus die spätere Wandfläche bildenden Wandplatten (1) sowie an die Wandplatten (1) anschließenden, diese miteinander verbindenden Querplatten (2). Die Wandplatten (1) und die Querplatten (2) bilden zwischen sich einen mit gießfähigem Werkstoff zu verfüllenden Hohlraum. Die Wandplatten (1) Sind hinsichtlich ihrer Materialeigenschaft entsprechend der vorgesehenen Oberflächenbeschaffenheit der Wand gestaltet.

## Beschreibung

Die Erfindung betrifft ein Bauelement von blockförmiger Gestalt zum Errichten von Bauwerksteilen, bestehend aus die spätere Wandfläche bildenden Wandplatten sowie an die Wandplatten anschließenden, diese miteinander verbindenden Querplatten, die zwischen sich einen mit gießfähigem Werkstoff zu verfüllenden Hohlraum bilden.

Derartige Bauelemente sind aus der Praxis bekannt, wobei die Wandplatten beispielsweise aus Styropor bestehen und somit nach dem Ausgießen in Form einer verlorenen Schalung zugleich der Wärmedämmung dienen. Auf diese Bauelemente wird anschließend in üblicher Weise Putz aufgebracht und sodann die endgültig gewünschte Oberfläche fertiggestellt. Dies kann außenseitig das Aufbringen von Farbe, Klinkerriemchen oder dergleichen sein; innenseitig wird die verputzte Wand üblicherweise tapeziert.

Diese bekannten Bauelemente erleichtern somit zwar die Erstellung des Rohbaus, machen aber nach wie vor die üblichen Nacharbeiten an der Wandfläche erforderlich.

Der Erfindung liegt die Aufgabe zugrunde, ein Bauelement zu schaffen, das die Nachbearbeitung der Wandfläche entbehrlich macht oder zumindest erheblich vereinfacht.

Diese Aufgabe wird nach der Erfindung dadurch gelöst, daß die Wandplatten hinsichtlich ihrer Materialeigenschaft entsprechend der vorgesehenen Oberflächenbeschaffenheit der Wand gestaltet sind.

Der durch die Erfindung erreichte Vorteil besteht im wesentlichen darin, daß die Wandplatten bei der Herstellung der Bauelemente gleich entsprechend der späteren Oberflächengestaltung gewählt werden können, bei einer Außenmauer kann also die eine Wandplatte aus einem Naturstein für die Außenseite und einer Gipskartonplatte für die Innenseite bestehen, so daß außenseitig keinerlei Nachbearbeitung erforderlich ist und innenseitig sofort tapeziert werden kann. Insbesondere wird hierdurch auch keine zusätzliche Feuchtigkeit ins Gebäudeinnere eingebracht, wie dies beim Gipsauftrag der Fall ist. Insbesondere ist es hier auch möglich, die notwendigen Installationen vor dem Ausgießen im Inneren der Bauelemente vorzusehen.

In bevorzugter Ausführungsform besteht die Wandplatte beim Einsatz als Außenwand aus witterungsbeständigem Material, insbesondere aus Granit, Gneis, Schiefer, Quarzit, Marmor (Travertin), Betonwerkstein oder ist als
Holzwerkstoffplatte, Kunststoffplatte, Aluminiumplatte, Kupferplatte, Messingplatte, Stahlplatte, Stahllegierungsplatte oder Glasplatte ausgebildet. Dabei besteht auch die Möglichkeit, daß die Wandplatte mit Glasfasern oder Kohlefasern versehen bzw. verstärkt ist.

Insbesondere kann die Wandplatte individuell oberflächenbehandelt bzw. bearbeitet oder naturgebrochen sein.

Entsprechend ist im Rahmen der Erfindung vorgesehen, daß die Wandplatte beim Einsatz als Innenwand aus den für den Außenbereich vorgesehenen Materialien besteht oder als Putzträgerplatte ausgebildet ist.

Um die Oberfläche während der Bauphase zu schützen, können die Wandplatten mit einer ablösbaren Schutzbeschichtung, insbesondere einer Schutzfolie überzogen sein.

Weiter empfiehlt es sich, wenn für tragende Außenwände oder nichttragende Innenwände als gießfähiger Werkstoff zum Ausfüllen des Hohlraums Leichtbeton, Gasbeton, Porenbeton, Blähtonbeton, Bimsbeton, Tuffbeton oder Schaumglasbeton vorgesehen wird.

Entsprechend ist es zweckmäßig, wenn für tragende Innenwände als gießfähiger Werkstoff zum Ausfüllen des Hohlraums Normalbeton vorgesehen wird.

Zur Verbesserung der Wärmedämmung empfiehlt es sich, daß zusätzlich in Anlage an die gebäudeaußenseitige Wandplatte eine Isolierschicht vorgesehen ist. Dabei kann die Isolierschicht auf ihrer der Wandplatte zugewandten Seite mit einer Hinterlüftungskanäle bildenden Noppenstruktur versehen sein.

Eine weitere vorteilhafte Gestaltungsform zeichnet sich dadurch aus, daß angrenzend an die gebäudeinnenseitige Wandplatte Installationskanäle bzw. Installationsfreiräume vorgesehen sind.

Schließlich kann für nichttragende Innenwände zum Ausfüllen des Hohlraums Steinwolle, Glaswolle, Holzwolle, Kork, Hanf, Sisal, Styropor, Styrodur, Polystyrol, Zelluloseflocken, Schüttdämmstoffe, Schaumglasschüttung, Holzhackschnitzel oder Strohhackschnitzel vorgesehen werden.

Es hat sich ferner als vorteilhaft herausgestellt, die Wandplatten und die Querplatten mittels eines elastischen Klebers miteinander zu verbinden.

Als geeignet hat sich hierbei ein Kleber herausgestellt, der auf der Basis eines PUR-Propolymer aufgebaut ist. Dieser Kleber kann im übrigen auch dazu verwendet werden, die einzelnen Bauelemente aufeinander zu verkleben, so daß sie bis zum Vergießen in der vorgesehenen Lage gehalten werden.

Um eine erhöhte Festigkeit bzw. Stabilität des Bauelements zu erreichen, wird vorgeschlagen, daß die Querplatten von durch Verstrebungen miteinander verbundenen Doppel-T-Profilen gebildet sind, die in hinterschnittene Nuten der Wandplatten eingeschoben sind.

Zur gegenseitigen Verbindung aneinander grenzender Bauelemente ist es zweckmäßig, wenn die Wandplatten an ihren Stirnseiten mit nutenförmigen Einfräsungen versehen sind, in die Verbindungselemente mit T-förmigen, durch Verstrebungen miteinander verbundene Anschlußprofilen eingreifen.

Um das Anpassen bzw. Zuschneiden der Bauelemente auf der Baustelle weitgehend zu vermeiden, ist es zweckmäßig, wenn die Höhe des Bauteils ein ganzzahliger Teil der Raumhöhe ist. Vorteilhaft ist es, wenn die Höhe ein Drittel der Raumhöhe ist, da dann die untere Lage in der Regel gleich der Brüstungshöhe der Fenster ist.

Im folgenden wird die Erfindung an einem in der Zeichnung dargestellten Ausführungsbeispiel näher erläutert; es zeigen:
- Fig. 1: ein Bauelement nach der Erfindung,
- Fig. 2: ein Bauelement nach der Erfindung in einer Eckausführung,
- Fig. 3: das Bauelement nach Fig. 2 mit einem aufgesetzten zweiten Element,
- Fig. 4: den Gegenstand nach Fig. 2 in anderer Ansicht,
- Fig. 5: einen Querschnitt durch das Bauelement mit einer Querplatte mit Doppel-T-förmigen Profilen,
- Fig. 6: einen Querschnitt im Bereich zweier aneinander angrenzender Bauelemente mit einem Verbindungselement.

Das in der Zeichnung dargestellte Bauelement ist blockförmig gestaltet und dient zum Errichten von Bauwerksteilen. Es besteht aus Wandplatten 1, die spätere Wandfläche bilden sowie aus Querplatten 2, die an die Wandplatten 1 anschließen und diese miteinander verbinden. Die Wandplatten 1 und die Querplatten 2 bilden zwischen sich einen mit gießfähigem Werkstoff zu verfüllenden Hohlraum, in den zunächst Installationen und dergl. eingebracht werden können.

Die Wandplatten 1 sind hinsichtlich ihrer Materialeigenschaft entsprechend der vorgesehenen Oberflächenbeschaffenheit der Wand gestaltet, wodurch spätere Nachbearbeitungen entfallen können bzw. sich auf ein Minimum reduzieren.

Die Wandplatte 1 kann in in der Zeichnung nicht näher dargestellter Weise beim Einsatz als Außenwand aus witterungsbeständigem Material, insbesondere aus Granit, Gneis, Schiefer, Quarzit, Marmor (Travertin), Betonwerkstein bestehen oder als Holzwerkstoffplatte, Kunststoffplatte, Aluminiumplatte, Kupferplatte, Messingplatte, Stahlplatte, Stahllegierungsplatte oder Glasplatte ausgebildet sein. Sie kann zusätzlich mit Glasfasern oder Kohlefasern versehen bzw. verstärkt sein.

Darüber hinaus kann die Wandplatte 1 auch individuell oberflächenbehandelt bzw. bearbeitet oder naturgebrochen sein.

Wenn die Wandplatte 1 als Innenwand eingesetzt wird, kann sie entweder ebenfalls aus den für den Außenbereich vorgesehenen Materialien bestehen oder auch als Putzträgerplatte ausgebildet sein.

In ebenfalls in der Zeichnung nicht wiedergegebener Weise können die Wandplatten 1 mit einer ablösbaren Schutzbeschichtung, insbesondere einer Schutzfolie überzogen sein, um während der Baumaßnahmen Oberflächenbeschädigungen zu verhindern. Für tragende Außenwände oder nichttragende Innenwände eignet sich als gießfähiger Werkstoff zum Ausfüllen des Hohlraums beispielsweise Leichtbeton, Gasbeton, Porenbeton, Blähtonbeton, Bimsbeton, Tuffbeton oder Schaumglasbeton.

Für tragende Innenwände ist als gießfähiger Werkstoff zum Ausfüllen des Hohlraums dagegen Normalbeton vorgesehen.

Zur Verbesserung der wärmedämmenden Eigenschaften kann in in der Zeichnung nicht näher dargestellter Weise zusätzlich in Anlage an die gebäudeaußenseitige Wandplatte 1 eine Isolierschicht vorgesehen sein. Dabei ist es in der Regel sinnvoll, daß die Isolierschicht auf ihrer der Wandplatte zugewandten Seite mit einer Hinterlüftungskanäle bildenden Noppenstruktur versehen ist.

Zur Erleichterung bzw. Vereinfachung der später vorzunehmenden Installationsarbeiten können in ebenfalls nicht näher dargestellter Weise angrenzend an die gebäudeinnenseitige Wandplatte 1 Installationskanäle bzw. Installationsfreiräume vorgesehen sein.

Natürlich besteht zum Ausfüllen des Hohlraums bei nichttragenden Innenwänden auch die Möglichkeit, hierfür Steinwolle, Glaswolle, Holzwolle, Kork, Hanf, Sisal, Styropor, Styrodur, Polystyrol, Zelluloseflocken, Schüttdämmstoffe, Schaumglasschüttung, Holzhackschnitzel oder Strohhackschnitzel vorzusehen.

Die Verbindung zwischen den Wandplatten 1 und den Querplatten 2 erfolgt zweckmäßigerweise mittels eines elastischen Klebers, wofür sich beispielsweise Kleber auf der Basis eines PUR-Propolymer eignen.

Um eine besonders feste und innige Verbindung der beiden Wandplatten 1 miteinander zu erreichen, besteht die in Fig. 5 dargestellte Möglichkeit, daß die Querplatten 2 von durch Verstrebungen miteinander verbundenen Doppel-T-Profilen 3 gebildet sind. Diese Profile 3 werden in hinterschnittene Nuten der Wandplatten 1 eingeschoben. Dabei können diese Querplatten 2 bzw. Profile 3 über die gesamte Länge bzw. Breite der Wandplatten 1 erstrecken. Da die Nuten jedoch eine Materialschwächung hervorrufen, ist es meist ausreichend, wenn nur kurze Abschnitte - jeweils im Randbereich - angebracht werden. Da die Wandplatten 1 - insbesondere die aus Naturstein bestehende gebäudeaußenseitige Platte - in der Regel keine einheitliche Dicke aufweisen, muß zunächst eine Kalibrierung durch Planfräsen der Wandplatte 1 an ihrer zur Innenseite des Bauelements weisenden Oberfläche (durch die Bezugsziffer 4 gekennzeichnet) vorgenommen werden, um nach dem Einsetzen der Querplatte 2 eine einheitliche Dicke der Bauelemente sicherzustellen.

Zur Verbindung aneinandergrenzender Bauelemente sind Verbindungselemente 5 gemäß Fig. 6 vorgesehen. Dazu sind die Wandplatten 1 an ihren Stirnseiten mit nutenförmigen Einfräsungen 6 versehen, in die die Verbindungselemente 5 mit T-förmigen, durch Verstrebungen miteinander verbundenen Anschlußprofilen 7 eingreifen. Dabei können zusätzlich Dichtprofile 8 in die Einfräsungen 6 eingelegt sein, die darüberhinaus auch Schutz gegen Beschädigungen bieten.

Im übrigen ist das Bauelement zweckmäßigerweise so gestaltet, daß seine Höhe ein ganzzahliger Teil der Raumhöhe ist. Dadurch entfallen zeitaufwendige Nachbearbeitungen auf der Baustelle. Wenn die Höhe des Bauelements gleich einem Drittel der Raumhöhe gewählt wird. so ergibt die unterste Lage gerade etwa die Brüstungshöhe der Fenster.

Grundsätzlich besteht auch die Möglichkeit, bereits im Herstellerwerk mehrere Bauelemente zu Wandteilen zusammenzufügen und zu vergießen. Die Anlieferung auf der Baustelle entspricht dann einem Fertigteil.

Schließlich können die Bauelemente auch zur Herstellung von Stahlbeton-Stützen verwendet werden, wobei dann nur zusätzlich die Armierung einzubringen ist.

## Patentansprüche

1. Bauelement von blockförmiger Gestalt zum Errichten von Bauwerksteilen, bestehend aus die spätere Wandfläche bildenden Wandplatten (1) sowie an die Wandplatten (1) anschließenden, diese miteinander verbindenden Querplatten (2), die zwischen sich einen mit gießfähigem Werkstoff zu verfüllenden Hohlraum bilden, **dadurch gekennzeichnet, daß** die Wandplatten (1) hinsichtlich ihrer Materialeigenschaft entsprechend der vorgesehenen Oberflächenbeschaffenheit der Wand gestaltet sind.

2. Bauelement nach Anspruch 1, **dadurch gekennzeichnet, daß** die Wandplatte (1) beim Einsatz als Außenwand aus witterungsbeständigem Material, insbesondere aus Granit, Gneis, Schiefer, Quarzit, Marmor (Travertin), Betonwerkstein besteht oder als Holzwerkstoffplatte, Kunststoffplatte, Aluminiumplatte, Kupferplatte, Messingplatte, Stahlplatte, Stahllegierungsplatte oder Glasplatte ausgebildet ist.

3. Bauelement nach Anspruch 2, **dadurch gekennzeichnet, daß** die Wandplatte (1) mit Glasfasern oder Kohlefasern versehen bzw. verstärkt ist.

4. Bauelement nach Anspruch 2 oder 3, **dadurch gekennzeichnet, daß** die Wandplatte (1) individuell oberflächenbehandelt bzw. bearbeitet oder naturgebrochen ist.

5. Bauelement nach den Ansprüchen 1 bis 4, **dadurch gekennzeichnet, daß** die Wandplatte (1) beim Einsatz als Innenwand aus den für den Außenbereich vorgesehenen Materialien besteht oder als Putzträgerplatte ausgebildet ist.

6. Bauelement nach den Ansprüchen 1 bis 5, **dadurch gekennzeichnet, daß** die Wandplatten (1) mit einer ablösbaren Schutzbeschichtung, insbesondere einer Schutzfolie überzogen sind.

7. Bauelement nach den Ansprüchen 1 bis 6, **dadurch gekennzeichnet, daß** für tragende Außenwände oder nichttragende Innenwände als gießfähiger Werkstoff zum Ausfüllen des Hohlraums Leichtbeton, Gasbeton, Porenbeton, Blähtonbeton, Bimsbeton, Tuffbeton oder Schaumglasbeton vorgesehen sind.

8. Bauelement nach den Ansprüchen 1 bis 6, **dadurch gekennzeichnet, daß** für tragende Innenwände als gießfähiger Werkstoff zum Ausfüllen des Hohlraums Normalbeton vorgesehen ist.

9. Bauelement nach Anspruch 7 oder 8, **dadurch gekennzeichnet, daß** zusätzlich in Anlage an die gebäudeaußenseitige Wandplatte (1) eine Isolierschicht vorgesehen ist.

10. Bauelement nach Anspruch 9, **dadurch gekennzeichnet, daß** die Isolierschicht auf ihrer der Wandplatte (1) zugewandten Seite mit einer Hinterlüftungskanäle bildenden Noppenstruktur versehen ist.

11. Bauelement nach den Ansprüchen 1 bis 10, **dadurch gekennzeichnet, daß** angrenzend an die gebäudeinnenseitige Wandplatte (1) Installationskanäle bzw. Installationsfreiräume vorgesehen sind.

12. Bauelement nach den Ansprüchen 1 bis 6, **dadurch gekennzeichnet, daß** für nichttragende Innenwände zum Ausfüllen des Hohlraums Steinwolle, Glaswolle, Holzwolle, Kork, Hanf, Sisal, Styropor, Styrodur, Polystyrol, Zelluloseflocken, Schüttdämmstoffe, Schaumglasschüttung, Holzhackschnitzel oder Strohhackschnitzel vorgesehen sind.

13. Bauelement nach den Ansprüchen 1 bis 12, **dadurch gekennzeichnet, daß** die Wandplatten (1) und die Querplatten (2) mittels eines elastischen Klebers miteinander verbunden sind.

14. Bauelement nach Anspruch 13, **dadurch gekennzeichnet, daß** der Kleber auf der Basis eines PUR-Propolymer aufgebaut ist.

15. Bauelement nach den Ansprüchen 1 bis 14, **dadurch gekennzeichnet, daß** die Querplatten (2) von durch Verstrebungen miteinander verbundenen Doppel-T-Profilen (3) gebildet sind, die in hinterschnittene Nuten der Wandplatten (1) eingeschoben sind.

16. Bauelement nach den Ansprüchen 1 bis 15, **dadurch gekennzeichnet, daß** die Wandplatten (1) an ihren Stirnseiten mit nutenförmigen Einfräsungen (6) versehen sind, in die Verbindungselemente (5) mit T-förmigen, durch Verstrebungen miteinander verbundene Anschlußprofilen (7) eingreifen.

17. Bauelement nach den Ansprüchen 1 bis 16, **dadurch gekennzeichnet, daß** seine Höhe ein ganzzahliger Teil der Raumhöhe ist.

18. Bauelement nach Anspruch 17, **dadurch gekennzeichnet, daß** seine Höhe ein Drittel der Raumhöhe ist.
